# EUROPÄISCHE PATENTSCHRIFT

(11) **EP 3 608 122 B1**
(45) Veröffentlichungstag und Bekanntmachung des Hinweises auf die Patenterteilung: **31.05.2023**
(21) Anmeldenummer: 19188160.6
(22) Anmeldetag: 24.07.2019
(51) Int. Cl.: B42D 25/455, B42D 25/46, B42D 25/475

(54) **PRODUKTIONSANLAGE ZUM HERSTELLEN VON DATENKARTEN FÜR SICHERHEITSDOKUMENTE**
PRODUCTION PLANT FOR PRODUCING DATA CARDS FOR SECURITY DOCUMENTS
INSTALLATION DE PRODUCTION PERMETTANT DE FABRIQUER DES CARTES DE DONNÉES POUR DOCUMENTS DE SÉCURITÉ

(30) Priorität: 07.08.2018 DE 102018119178
(43) Veröffentlichungstag der Anmeldung: 12.02.2020
(73) Patentinhaber: Bundesdruckerei GmbH, 10969 Berlin (DE)
(72) Erfinder: Gümmer, Andreas, 27308 Hohenaverbergen (DE); Frost, Dietmar, 31785 Hameln (DE); Adorf, Dirk, 31167 Bockenem (DE); Petri, Michael, 32457 Porta Westfalica (DE)
(74) Vertreter: Mammel und Maser Patentanwälte PartG mbB

(56) Entgegenhaltungen:
- EP-A1- 3 235 651
- EP-A1- 3 290 223
- DE-A1-102006 023 917

## Beschreibung

Die Erfindung betrifft eine Produktionsanlage zur Herstellung von Datenkarten für Sicherheitsdokumente, welche aus einem Laminatverbund bestehen, der zumindest zwei miteinander laminierte Schichten umfasst.

Bei der Herstellung von Datenkarten aus einem Laminatverbund werden die einzelnen Schichten oder Lagen als Endlosband auf einer Rolle bereitgestellt und aufeinanderfolgend zugeführt, um darauffolgend laminiert zu werden. Nach dem Laminieren der einzelnen Schichten zu einem Laminatverbund erfolgt eine Stanzung von Karten auf ein Endformat. Eine solche Fertigung wird auch als ein Rollenprozess bezeichnet, da die Bereitstellung der einzelnen Schichten zur Bildung eines Laminatverbundes als ein bahnförmiges Material von einer Rolle abgezogen werden. Ein solcher Rollenprozess ist weder flexibel noch in seiner Bauform kompakt, da die Anordnung der einzelnen Stationen zum Zuführen der einzelnen Schichten und/oder von Druckstationen und/oder Laminierstationen in einer Reihe entlang einer geradlinigen Transportstrecke angeordnet sind, sodass lange Fertigungsstraßen entstehen.

Aus der EP 3 235 651 A1 ist eine Produktionsanlage zum Herstellen von Datenkarten für Sicherheitsdokumente aus einem Laminatverbund bekannt. Dieser Laminatverbund umfasst zumindest zwei miteinander laminierte Schichten. Diese Produktionsanlage umfasst eine Transportvorrichtung sowie eine Bestückungsstation, welche ein Magazin umfasst, in welchem auf ein Endmaß geschnittene Rohkarten gespeichert sind. Des Weiteren umfasst die Produktionsanlage eine Handlingseinrichtung, die die Transportvorrichtung mit einer Rohkarte aus dem Magazin bestückt. Ergänzend ist eine Druckstation vorgesehen sowie eine darauffolgende Ausgabestation.

Aus der DE 10 2006 023 917 A2 ist ein Verfahren und eine Vorrichtung zum Personalisieren einer Vielzahl von Sicherheitsdokumenten bekannt. Beidseitig von Bearbeitungsstationen ist ein rechtes Schienensystem und ein linkes Schienensystem vorgesehen. Entlang diesem Schienensystem werden die einzelnen Bearbeitungsstationen aufeinanderfolgend und zwangsweise angefahren.

Aus der EP 3 290 223 A1 ist eine Klebebinderlinie bekannt. In dieser Klebebinderlinie werden unmittelbar stromauf der ersten Bearbeitungsstation Mittel vorgesehen, um die im losen oder quasi losen Zustand angelieferten Buchblöcke kantenmäßig konsistent und perfekt auszurichten, bevor sie der Weiterverarbeitungsstation zugeleitet werden.

Aus der DE 10 2016 217 041 B3 ist ein Verfahren zum Herstellen eines individuellen Ausweis-, Wert- oder Sicherheitsdokumentes bekannt, bei dem das Dokument einen personalisierten Verbundkörper aufweist, welches eine dokumententypspezifische Auswahl von Materialbögen in einer dokumententypspezifischen Reihenfolge umfasst. Die einzelnen Materialbögen werden mittels einer Vorratsstation bereitgestellt, wobei die einzelnen bereitgestellten Materialbögen eingesammelt und in der dokumententypspezifischen Reihenfolge jeweils für das zu erstellende Materialbogenheft gesammelt werden. Darauffolgend wird der dokumententypspezifische Verbundkörper laminiert und auf ein Format geschnitten. Danach erfolgt eine Personalisierung des datentypspezifischen Verbundkörpers.

Der Erfindung liegt die Aufgabe zugrunde, eine Produktionsanlage für eine Datenkarte vorzuschlagen, welche eine hohe Taktzeit ermöglicht sowie in der Ausgestaltung flexibel ist.

Diese Aufgabe wird durch eine Produktionsanlage nach Anspruch 1 gelöst.

Durch diese Produktionslinie kann die auf Endmaß geschnittene Rohkarte in einer Einsparung im Werkstückträger durch alle Bearbeitungsstationen hindurchgeführt werden. Es wird ein sogenannter One Piece Flow geschaffen. Dadurch ergeben sich kurze Taktzeiten.

Durch die endlose Transportstrecke ist die letzte Station benachbart zur ersten Station angeordnet. Dadurch kann der Werkstückträger unmittelbar von Station zu Station verfahren werden, ohne dass eine Rücktransportstrecke zu durchlaufen ist. Auch dadurch werden kurze Taktzeiten erzielt. Durch die geschlossene Transportstrecke, die beispielsweise kreisförmig oder oval ausgebildet sein kann, wird zudem eine kompakte Produktionslinie geschaffen. Auch können einzelne Stationen der Transportstrecke hinzugefügt, ausgetauscht oder entfernt werden. Somit ist auch ein flexibler Aufbau gegeben.

Es ist vorgesehen, dass der Werkstückträger eine auf Endmaß geschnittene Rohkarte aufnimmt, welche dem Endmaß einer fertigen Datenkarte entspricht. Die Zuführung der auf ein Endmaß zugeschnittenen Rohkarte weist den Vorteil auf, dass mittels eines Werkstückträgers alle Bearbeitungsstationen durchlaufen werden können. Zusätzlich kann die Rohkarte während dem Bedrucken und/oder Laminieren in dem Werkstückträger verbleiben, wodurch eine hohe Maßhaltigkeit beim Bearbeiten innerhalb der einzelnen Stationen dieser Produktionsanlage ermöglicht ist.

Bevorzugt weist die Produktionsanlage zwischen dem Magazin zur Ausgabe von Rohkarten und Druckstationen eine Aufheizstation für die Rohkarte auf. Dadurch kann diese Rohkarte für einen nachfolgenden Druck vorbereitet werden.

Zusätzlich weist diese Aufheizstation den Vorteil auf, dass eine bedruckte Rohkarte darauffolgend mit einer Deckschicht versehen wird, sodass in der darauffolgenden Aufheizstation das Erwärmen der Deckfolie genügt, wodurch der nachfolgende Laminierprozess beschleunigt wird.

Des Weiteren ist bevorzugt vor oder nach der Druckstation eine Zuführstation für eine weitere Folie oder eine Schicht, insbesondere eine Hologrammschicht, vorgesehen. Dadurch kann eine herzustellende Datenkarte flexibel durch ein oder mehrere Schichten basierend auf einer Rohkarte aufgebaut werden.

Des Weiteren kann bevorzugt zwischen der Laminierstation und der Bearbeitungsstation eine Pufferstrecke vorgesehen sein. Dies ermöglicht, dass die laminierte Rohkarte zwischengespeichert werden kann und unabhängig von einer Taktung eines Produktionszyklusses in der Produktionslinie an eine nachfolgende Bearbeitungslinie, insbesondere Personalisierlinie, übergeben wird.

Die Bearbeitungsstation der Produktionsanlage stellt bevorzugt eine Schnittstelle zwischen der Produktionslinie und der Personalisierlinie dar. Dadurch kann auch eine Entkopplung zwischen den beiden Linien erfolgen. Bevorzugt sind die Bearbeitungsstationen redundant ausgebildet, sodass zum einen Stillstandszeiten vermieden werden und zum anderen die Produktivitätszahl auch hochgehalten werden kann. Die Bearbeitungsstation ist bevorzugt auf die zugeführte Rohkarte abgestimmt. Die Rohkarte, die auf ein Endmaß der fertigen Datenkarte bereits geschnitten ist und auf die die zumindest eine Schicht auflaminiert ist, wird in der Bearbeitungsstation durch Stanzen oder Schneiden der zumindest einen auflaminierten Schicht bearbeitet, so dass nur die auflaminierte Schicht auf das Endmaß der Rohkarte geschnitten wird.

Die Personalisierlinie umfasst zumindest eine Personalisierstation und eine darauffolgende Qualitätsprüfstation. In Abhängigkeit der Anforderung an die herzustellende Datenkarte kann die Personalisierstation ausgebildet sein. Zur Herstellung von Zutrittskarten kann die Personalisierstation als eine Beschriftung- und/oder Kravurstation ausgebildet sein. Bei der Herstellung von Führerscheinen, Personalausweisen, Passkarten oder dergleichen ist bevorzugt eine Laserpersonalisierung einer Schicht der auf Endmaß geschnittenen Karte vorgesehen.

Des Weiteren kann die Personalisierstation eine Programmierstation für einen Speicher oder einen Transponder in der auf Endmaß geschnittenen und laminierten Karte umfassen.

An die Qualitätsprüfung anschließend ist eine Entnahmestation vorgesehen, welche die Datenkarte, die als Gutteil geprüft wird und den Ausschuss trennt. Bevorzugt kann eine Handlingseinrichtung eingesetzt werden.

Bevorzugt weist auch die Personalisierlinie eine Transportvorrichtung mit einer endlosen Transportstrecke auf, entlang welcher der Werkstückträger durch alle Stationen verfahren wird, der die zu personalisierende Karte auf Endmaß aufnimmt.

Der zumindest eine Werkstückträger der Transportvorrichtung wird bevorzugt getaktet entlang der Transportstrecke verfahren. Dabei kann vorgesehen sein, um die Taktzeiten zu reduzieren, dass in einer Station ein Bearbeitungsschritt in zwei Einzelstationen aufgeteilt wird. Die Taktung und somit die Produktivität können erhöht werden.

Des Weiteren ist bevorzugt vorgesehen, dass in der Aufnahme des Werkstückträgers zum Positionieren und zur Aufnahme der Rohkarte zumindest ein Wärmeleitelement enthalten ist. Dieses zumindest eine Wärmeleitelement ist bevorzugt zwischen dem Boden der Aufnahme bzw. dem Werkstückträger und der darin eingesetzten Rohkarte positioniert. Dadurch kann eine verbesserte Wärmeableitung aus der Rohkarte erfolgen und eine Wellung oder Krümmung der Rohkarte reduziert oder verhindert sein.

Die Erfindung sowie weitere vorteilhafte Ausführungsformen und Weiterbildungen derselben werden im Folgenden anhand der in den Zeichnungen dargestellten Beispiele näher beschrieben und erläutert.

Es zeigen:
Figur 1 eine perspektivische Ansicht einer Produktionsanlage mit einer Umhausung,
Figur 2 eine schematische Ansicht der Produktionsanlage mit einer Produktionslinie und einer daran angeschlossenen Personalisierlinie,
Figur 3 eine schematische Seitenansicht eines Laufwagens mit einem Werkstückträger einer Transportvorrichtung,
Figur 4 eine perspektivische Ansicht von unten auf den Werkstückträger, und
Figur 5 eine perspektivische Ansicht von oben auf den Werkstückträger.

In Figur 1 ist perspektivisch eine Produktionsanlage 11 dargestellt. Diese Produktionsanlage 11 umfasst eine Umhausung 12, welche die in Figur 2 dargestellte Produktionslinie 14 und Personalisierlinie 15 vollständig umgibt. Durch Türen 16 sind einzelne Zugangsbereiche zur Produktionslinie 14 und/oder Personalisierlinie 15 geschaffen. Mittels einer Steuerungseinrichtung 18, die außerhalb der Umhausung 12 vorgesehen ist, kann die Herstellung von Datenkarten 53 angesteuert und/oder überwacht werden.

Die Umhausung 12 ist bevorzugt geschlossen, um die Herstellung der Datenkarte 53 vor Umwelteinflüssen zu schützen. Durch Türen 16 oder dergleichen können auch Zugangsbereiche für Magazine für Rohprodukte, Fertigprodukte, Abfälle und/oder Ausschuss vorgesehen sein.

In Figur 2 ist eine schematische Ansicht der Produktionslinie 14 und der über eine Schnittstelle 21 daran angebundenen Personalisierlinie 15 dargestellt. Zur Verbindung von einzelnen Stationen ist eine Transportvorrichtung 23 mit einer Transportstrecke 24 vorgesehen, entlang der ein oder mehrere Werkstückträger 25 verfahrbar sind. Die Transportstrecke 24 ist beispielsweise als ein längliches Oval ausgebildet. Die Transportstrecke 24 ist endlos. Die Werkstückträger 25 laufen somit mehrmals entlang der Transportstrecke 24 durch die einzelnen Stationen.

Der Transportstrecke 24 zugeordnet ist eine Bestückungsstation 26, die zumindest ein Magazin 27 umfasst, in welchem Rohkarten 28 bereitgestellt werden. Diese Rohkarten 28 bestehen aus einer oder mehreren Schichten. Insbesondere bei dem Aufbau aus mehreren Schichten sind diese als ein Laminatverbund oder ein Prelaminat ausgebildet. Bevorzugt ist die Rohkarte 28 auf ein Fertigmaß beziehungsweise Endmaß geschnitten.

Eine Handlingeinrichtung 29 in der Bestückungsstation 26 entnimmt eine Rohkarte 28 aus dem Magazin 27 und positioniert diese auf beziehungsweise in dem Werkstückträger 25. Dieser Werkstückträger 25 wird mittels der Transportvorrichtung 23 verfahren, insbesondere weitergetaktet. Die Ansteuerung der Verfahrbewegung der Werkstückträger 25 kann synchron erfolgen. Auch können die Werkstückträger 25 individuell bezüglich der Verweilzeit in jeder Station angesteuert werden. Auf die Bestückungsstation 26 folgt beispielsweise eine Heizstation 31. In dieser wird die Rohkarte 28 vorgewärmt. Dabei kann ein Aufwärmen bis auf circa 70 °C erfolgen. Anschließend wird der Werkstückträger 25 mit der aufgeheizten Rohkarte 28 einer Druckstation 33 zugeführt, in der Informationen, wie beispielsweise der Name des Datenkarteninhabers oder weitere Merkmale, aufgedruckt werden. Insbesondere kann eine farbige Bedruckung für eine farbige Personalisierung erfolgen. Vor dem Aufdrucken von Merkmalen und/oder Informationen in der Druckstation 33 kann noch ein Reinigungsprozess durchgeführt werden, um die zu bedruckende Oberfläche der Rohkarte 28 auf den anschließenden Druckprozess vorzubereiten.

Darauffolgend wird der bedruckten Rohkarte 28 eine Deckschicht 35 in einer Ausgabestation 36 zugeführt. Diese Deckschicht 35 kann in der Ausgabestation 36 von der Rolle abgezogen und auf ein Format der Rohkarte 28 zugeschnitten und ausgegeben werden. Auch können bereits fertiggeschnittene, dem Format der Rohkarte 28 entsprechende Deckschichten 35 zugeführt werden. Die Deckschicht 35 kann auch ein Überformat zum Format der auf Endmaß geschnittenen Rohkarte 28 aufweisen.

Anschließend wird der Werkstückträger 25 mit der bedruckten Rohkarte 28 und der darauf aufliegenden Deckschicht 35 einer Aufheizstation 38 zugeführt, in der die Deckschicht 35 ebenfalls aufgeheizt wird. Anschließend werden die aufgewärmte oder aufgeheizte Deckschicht 35 und die Rohkarte 28 mittels des Werkstückträgers 25 in eine Laminierstation 41 übergeführt. Die Schichten werden laminiert, sodass ein Laminatverbund aus der Rohkarte 28 und zumindest aus der einen Deckschicht 35 entsteht.

Der Werkstückträger 25 kann anschließend eine Pufferzone 43 durchlaufen. Der Werkstückträger 25 wird nachfolgend einer Bearbeitungsstation 46 zugeführt, in welcher die bedruckte und laminierte Rohkarte 28 auf ein Fertigmaß oder Endmaß der Datenkarte 53 ausgeschnitten oder ausgestanzt wird. Diese Bearbeitungsstation 46 kann einen Stanz- oder einen Schneidprozess durchführen.

Der Werkstückträger 25, der die bedruckte und laminierte Rohkarte 28 an die Bearbeitungsstation 46 übergeben hat, wird entlang der Transportstrecke 24 weitergeführt und gelangt erneut zur Bestückungsstation 26, um wiederum eine Rohkarte 28 aufzunehmen.

Nach dem Bearbeiten des Laminatverbundes zur Datenkarte 53 auf Endformat durch die Bearbeitungsstation 46 wird diese auf Endmaß geschnittene Datenkarte 53 wiederum an einen Werkstückträger 25 der Transportvorrichtung 23 der Personalisierlinie 15 übergeben. Dieser Werkstückträger 25 transportiert die Datenkarte 53 vollständig durch die Personalisierlinie 15. In einer Personalisierstation 49 kann die Datenkarte 53 personalisiert werden. Beispielsweise kann dies, sofern die Datenkarte 53 einen Transponder oder IC-Chip aufweist, durch Programmierung eines Speicherchips erfolgen. Des Weiteren kann die Personalisierstation 49 eine Laserpersonalisiereinrichtung umfassen, um eine Beschriftung der Datenkarte 53 mit Daten und/oder Informationen und/oder Sicherheitselementen vorzunehmen. Darauffolgend wird der Werkstückträger 25 an eine Qualitätsstation 52 weitergetaktet, welche die Datenkarte 53 prüft. In einer der Qualitätsstationen 52 nachfolgenden Entnahmestation 54 entnimmt eine Handlingeinrichtung 55 die fertige Datenkarte 53 und übergibt diese an ein Magazin 57 oder an eine weitere Komponente, sofern die Prüfkriterien erfüllt sind. Ein Ausschuss 58 wird durch die Handlingeinrichtung 55 aussortiert und beispielsweise in einen Abfallbehälter übergeführt.

Die Produktionslinie 14 als auch die Personalisierlinie 15 weisen jeweils ein endloses Transportband auf, sodass ein One Piece Flow ermöglicht ist. Dadurch ist eine kompakte Anordnung gegeben. Die Produktionslinie 14 und Personalisierlinie 15 sind entkoppelt zueinander angeordnet. Dadurch wird die Flexibilität in der Herstellung erhöht. Zudem können Taktzeiten von weniger als 10 Sekunden pro Karte zu deren Herstellung erzielt werden.

In Figur 3 ist eine schematische Seitenansicht eines Laufwagens 61 der Transportvorrichtung 23 dargestellt. Dieser Laufwagen 61 umfasst ein Führungselement 62, welches ein Fahrschienenprofil 63 zumindest teilweise umgibt und entlang diesem verfahrbar ist. Dieses Fahrschienenprofil 63 ist nur strichliniert und auch nur schematisch dargestellt. Das Führungselement 62 kann ein oder mehrere Gleitelemente, Rollenelemente oder dergleichen aufweisen, um entlang dem Fahrschienenprofil 63 verfahrbar zu sein. An dem Führungselement 62 ist ein Träger 64 vorgesehen. Dieser Träger 64 nimmt den Werkstückträger 25 auf. Der Werkstückträger 25 liegt auf dem Träger 64 auf. Zur Anordnung des Werkstückträgers 25 auf dem Träger 64 in einer definierten Position sind Ausrichtelemente 66 vorgesehen. Hierbei kann es sich um Stifte und dazugehörige Bohrungen handeln, die entsprechend einander gegenüberliegend an dem Werkstückträger 25 und dem Träger 64 vorgesehen sind. Diese Ausrichtelemente 66 ermöglichen vorteilhafterweise auch ein vereinfachtes Aufsetzen und Ausrichten, insbesondere exaktes Positionieren eines Werkstückträgers 25 zum Träger 64 als auch in einer jeweiligen Aufnahme in der jeweiligen Bearbeitungsstation. Die beispielsweise als Stifte ausgebildeten Ausrichtelemente 66 sind in Figur 4 in einer perspektivischen Ansicht von unten auf den Werkstückträger 25 dargestellt.

Ergänzend und/oder alternativ kann der Werkstückträger 25 an zwei einander gegenüberliegenden Stirnseiten Führungsrollen 67 oder Aufnahmebuchsen aufweisen. Diese dienen dazu, um den Werkstückträger 25 in der jeweiligen Station aufzunehmen und/oder bezüglich der Position innerhalb der jeweiligen Bearbeitungsstation auszurichten.

Durch die an dem Werkstückträger 25 angeordneten Ausrichtelemente 66 und/oder die Führungsrollen 67 kann der Werkstückträger 25 nach dem Übersetzen von dem Laufwagen 61 in die jeweilige Bearbeitungsstation in einer definierten Ausrichtung positioniert und aufgenommen sein. Dadurch ist eine zusätzliche Erfassung der Lage der Rohkarte 28, insbesondere beim Aufbringen eines Druckes, nicht mehr erforderlich. Die Position der Rohkarte in der jeweiligen Bearbeitungsstation ist durch die Ausrichtelemente 66 und/oder Führungsrollen 67 immer gleich, so dass eine hohe Präzision bei der Bearbeitung der Rohkarte 28 bzw. bei der Fertigstellung zur Datenkarte 53 gegeben ist.

In Figur 5 ist eine perspektivische Ansicht von oben auf den Werkstückträger 25 dargestellt. Der Werkstückträger 25 weist eine Aufnahme 68 für die Rohkarte 28 auf. In der Aufnahme 68 sind Positionierelemente 69, insbesondere Positionierleisten vorgesehen, durch welche die Rohkarte 28 zur Aufnahme 68 ausgerichtet und fixiert wird. Die Positionierleisten 69 greifen an jeweils einer Stirnseite der Rohkarte 28 an.

Die Aufnahme 68 des Werkstückträgers 25 weist eine Tiefe auf, die geringer als die Dicke der Rohkarte 28 ist. Dadurch ragt eine obere umlaufende Kante der Rohkarte 28 gegenüber einer Ebene des Werkstückträgers 25 nach oben heraus. Dies ermöglicht, dass im eingespannten Zustand der Rohkarte 28 im Werkstückträger 25 ein Auflaminieren von zumindest einer Schicht und/oder ein Bedrucken ermöglicht ist.

Bevorzugt ist vorgesehen, dass in der Aufnahme 68 ein Wärmeleitelement 71 angeordnet ist. Bevorzugt ist dieses Wärmeleitelement 71 als ein Blech, insbesondere Diffusorblech, ausgebildet. Dadurch kann eine verbesserte Temperaturabführung aus der Rohkarte 28 in den Werkstückträger 25 erfolgen. Dadurch kann eine Verformung der Rohkarte 28 durch die Wärmeeinwirkung entgegengewirkt werden.

Durch eine solche Ausgestaltung des Werkstückträgers 25 und der dazugehörigen Produktionslinie 14 und/oder Personalisierlinie 15 kann eine hochpräzise Bearbeitung und Fertigstellung der zugeführten Rohkarte 28 erfolgen. Bevorzugt ist die Rohkarte 28 auf ein Endmaß geschnitten, welches der fertigen Karte 48 entspricht und wird in dem bereits auf Endmaß geschnittenen Zustand der Produktionslinie 14 zugeführt. Dadurch kann diese Rohkarte 28 in einer Aufspannung von dem Werkstückträger 25 aufgenommen und durch die einzelnen Bearbeitungsstationen hindurchgeführt werden. Dies ist auch bei einer zweigeteilten Produktionsanlage möglich, welche eine Unterteilung in die Produktionslinie 14 und Personalisierlinie 15 aufweist. In der Schnittstelle 21 kann der Werkstückträger 25 von der Produktionslinie 14 in die Personalisierlinie 15 ohne Entnahme der Rohkarte 28 umgesetzt werden.

**Bezugszeichenliste**

| | | | | | |
|---|---|---|---|---|---|
| 11. | Produktionsanlage | 33. | Druckstation | 58. | Ausschuss |
| 12. | Umhausung | 35. | Deckschicht | 59. | |
| 14. | Produktionslinie | 36. | Ausgabestation | 60. | |
| 15. | Personalisierlinie | 38. | Aufheizstation | 61. | Laufwagen |
| 16. | Tür | 41. | Laminierstation | 62. | Führungselement |
| 18. | Steuerung | 43. | Pufferzone | 63. | Fahrschienenprofil |
| 21. | Schnittstelle | 46. | Bearbeitungsstation | 64. | Träger |
| 23. | Transportvorrichtung | 48. | | | |
| 24. | Transportstrecke | 49. | Personalisierstation | 66. | Ausrichtelement |
| 25. | Werkstückträger | 52. | Qualitätsstation | 67. | Führungsrollen |
| 26. | Bestückungsstation | 53. | Datenkarte | 68. | Aufnahme |
| 27. | Magazin | 54. | Entnahmestation | 69. | Positionierelement |
| 28. | Rohkarte | 55. | Handlingeinrichtung | | |
| 29. | Handlingeinrichtung | 56. | | 71. | Wärmeleitelement |
| 31. | Heizstation | 57. | Magazin | | |

## Patentansprüche

1. Produktionsanlage zum Herstellen von Datenkarten (53) für Sicherheitsdokumente aus einem Laminatverbund, der aus zumindest zwei miteinander laminierten Schichten besteht, welche zumindest eine Produktionslinie (14) umfasst:
- mit einer Transportvorrichtung (23), die mehrere Werkstückträger (25) umfasst, die entlang einer Transportstrecke (24) der Transportvorrichtung (23)verfahrbar sind,
- mit einer Bestückungsstation (26), welche ein Magazin (27) umfasst, zum Speichern von auf ein Endmaß geschnittenen Rohkarten (28), und eine Handlingeinrichtung (29) umfasst, zum Bestücken des Wertkstückträgers (25) mit einer Rohkarte (28) aus dem Magazin (27),
- mit einer Druckstation (33), in welcher eine durch den Werkstückträger (25) zugeführte Rohkarte (28) bedruckbar ist,
- mit einer darauffolgenden Ausgabestation (36), durch welche zumindest eine Deckschicht (35) auf die bedruckte Rohkarte (28) anordenbar ist,
- mit einer Laminierstation (41), zum Laminieren der bedruckten Rohkarte (28) mit der zumindest einen Deckschicht (35),
- mit einer Bearbeitungsstation (46), in der die laminierte Rohkarte (28) auf ein Endmaß der Datenkarte (53) gestanzt oder geschnitten werden kann,
- wobei die Werkstückträger (25) entlang einer endlosen Transportstrecke (24) alle der Transportstrecke (24) zugeordneten Stationen (26, 28, 33, 36, 41, 46) individuell bezüglich der Verweilzeit in jeder Station angesteuert durchlaufen.

2. Produktionsanlage nach Anspruch 1, **dadurch gekennzeichnet, dass** der Werkstückträger (25) eine Aufnahme (68) für die auf Endmaß geschnittene Rohkarte (28) aufweist, welche einem Endmaß der fertigen Datenkarte (48) entspricht.

3. Produktionsanlage nach Anspruch 1 oder 2, **dadurch gekennzeichnet, dass** zwischen der Ausgabestation (36) und der Laminierstation (41) eine Aufheizstation (38) vorgesehen ist, welche die zumindest eine auf die bedruckte Rohkarte (28) aufgebrachte Deckschicht (35) aufheizt.

4. Produktionsanlage nach einem der vorhergehenden Ansprüche, **dadurch gekennzeichnet, dass** zwischen dem Magazin (27) und der Druckstation (33) eine Heizstation (31) für die Rohkarte (28) vorgesehen ist.

5. Produktionsanlage nach einem der vorhergehenden Ansprüche, **dadurch gekennzeichnet, dass** vor oder nach der Druckstation (33) eine Zuführstation für eine weitere Folie oder Schicht, insbesondere Hologrammfolie, vorgesehen ist.

6. Produktionsanlage nach einem der vorhergehenden Ansprüche, **dadurch gekennzeichnet, dass** zwischen der Laminierstation (41) und der Bearbeitungsstation (46) eine Pufferzone (43) vorgesehen ist.

7. Produktionsanlage nach einem der vorhergehenden Ansprüche, **dadurch gekennzeichnet, dass** der Produktionslinie (14) eine Personalisierlinie (15) nachgeschalten ist und vorzugsweise die Bearbeitungsstation (46) eine Schnittstelle (21) zwischen der Produktionslinie (14) und der Personalisierlinie (15) bildet.

8. Produktionsanlage nach Anspruch 7, **dadurch gekennzeichnet, dass** zumindest zwei Bearbeitungsstationen (46) zwischen der Produktionslinie (14) und der Personalisierlinie (15) vorgesehen sind, durch welche ein Zuschnitt der bedruckten und laminierten Rohkarte (28) auf ein Endmaß der Datenkarte (53) vorgesehen ist.

9. Produktionsanlage nach einem der Ansprüche 7 oder 8, **dadurch gekennzeichnet, dass** die Personalisierlinie (15) zumindest eine Personalisierstation (49) und eine Qualitätsprüfstation (52) umfasst und vorzugsweise die Personalisierstation (49) eine Laserpersonalisierung und/oder eine Programmierstation für einen Speicher und/oder Transponder in oder auf der Datenkarte (53) auf Endmaß aufweist und die Datenkarte (53) fertigstellt und vorzugsweise der Qualitätsprüfstation (52) eine Entnahmestation (54) folgt, in welcher die Datenkarte (53) aus dem Werkstückträger (25) entnommen wird und eine Sortierung der Datenkarte (53) in ein Magazin (57) für fertige Datenkarten (53) oder als Ausschuss (58) vorgesehen ist.

10. Produktionsanlage nach einem der Ansprüche 7 bis 9, **dadurch gekennzeichnet, dass** die Personalisierlinie (15) eine Transportvorrichtung (23) mit einer endlosen Transportstrecke (24) aufweist, entlang welcher zumindest ein Werkstückträger (25) verfahrbar ist.

11. Produktionsanlage nach einem der Ansprüche 6 bis 10, **dadurch gekennzeichnet, dass** die Werkstückträger (25) vorzugsweise getaktet entlang der Transportstrecke (24) der Transportvorrichtung (23) in der Produktionslinie (14) und/oder der Personalisierlinie (15) verfahrbar ist.

12. Produktionsanlage nach einem der vorhergehenden Ansprüche, **dadurch gekennzeichnet, dass** der Werkstückträger (25) mit einem Laufwagen (61) der Transportvorrichtung (23) durch die zumindest eine Station (26, 33, 36, 41, 46, 49, 52) verfahrbar ist und vorzugsweise der Werkstückträger (25) in der zumindest einen Station (26, 33, 36, 41, 46, 49, 52) von dem Laufwagen (61) abgehoben und in eine Bearbeitungsposition in der zumindest einen Station (26, 33, 36, 41, 46, 49, 52), vorzugsweise durch an dem Werkstückträger (25) angeordnete Führungsrollen (67) überführbar ist.

13. Produktionsanlage nach Anspruch 12, **dadurch gekennzeichnet, dass** die Rohkarte (28) in dem Werkstückträger (25) mit Positionierelementen (69) eingespannt ist und eine Aufnahme (68) im Werkstückträger (25) in der Tiefe kleiner als die Dicke der Rohkarte (28) ausgebildet ist.

14. Produktionsanlage nach einem der Ansprüche 12 oder 13, **dadurch gekennzeichnet, dass** der Werkstückträger (25) Ausrichtelemente aufweist, durch welche der Werkstückträger (25) zum Laufwagen (61) und in den Stationen (26, 33, 36, 41, 46, 49, 52) ausgerichtet ist.

15. Produktionsanlage nach Anspruch 13, **dadurch gekennzeichnet, dass** der Werkstückträger (25) in der Aufnahme (68), auf der die Rohkarte (28) aufliegt, zumindest ein Wärmeleitelement (71) aufnimmt.

## Claims

1. A production system for fabricating data cards (53) for security documents from a laminated composite consisting of at least two layers laminated together, said production system comprising at least one production line (14), including:
- a transporting apparatus (23) which comprises a plurality of workpiece supports (25) that may be moved along a transport path (24) of the transporting apparatus (23),
- a placement station (26) comprising a magazine (27) for storing card blanks (28) that have been cut to a finished size and comprising a handling device (29) for placing a card blank (28) picked from the magazine (27) onto the workpiece support (25),
- a printing station (33) in which a card blank (28) supplied by the workpiece support (25) may undergo printing,
- a subsequent output station (36) by which at least one covering layer (35) may be disposed on the printed card blank (28),
- a lamination station (41) for laminating together the printed card blank (28) and the at least one covering layer (35),
- a processing station (46) in which the laminated card blank (28) may be punched or cut to a finished size of the data card (53),
- wherein the workpiece supports (25) are moved along an endless transport path (24) through all stations (26, 28, 33, 36, 41, 46) associated with said transport path (24), with the duration of time spent in each station being individually controlled.

2. The production system as claimed in claim 1, **characterised in that** the workpiece support (25) has an accommodation recess (68) for the card blank (28) that has been cut to a finished size which corresponds to a finished size of the completed data card (48).

3. The production system as claimed in claim 1 or 2, **characterised in that** a heating station (38) is provided between the output station (36) and the lamination station (41) which heats the at least one covering layer (35) that has been applied onto the printed card blank (28).

4. The production system as claimed in any of the preceding claims, **characterised in that** a preliminary heating station (31) for the card blank (28) is provided between the magazine (27) and the printing station (33).

5. The production system as claimed in any of the preceding claims, **characterised in that** a feeding station for a further foil or layer, in particular a hologram foil, is provided upstream or downstream of the printing station (33).

6. The production system as claimed in any of the preceding claims, **characterised in that** a buffer zone (43) is provided between the lamination station (41) and the processing station (46).

7. The production system as claimed in any of the preceding claims, **characterised in that** a personalisation line (15) is provided downstream of the production line (14) and **in that** the processing station (46) preferably forms an interface (21) between the production line (14) and the personalisation line (15).

8. The production system as claimed in claim 7, **characterised in that** at least two processing stations (46) are provided between the production line (14) and the personalisation line (15), permitting the printed and laminated card blank (28) to be cut to a finished size of the data card (53).

9. The production system as claimed in any one of claims 7 or 8, **characterised in that** the personalisation line (15) comprises a personalisation station (49) and a quality inspection station (52) and **in that** preferably the personalisation station (49) provides for laser personalisation and/or has a programming station for a memory device and/or a transponder provided within, or on, the data card (53) cut to its finished size, thus completing the manufacturing of the data card (53), and **in that** preferably the quality inspection station (52) is followed by a withdrawal station (54) in which the data card (53) is withdrawn from the workpiece support (25), whereupon a sorting process is provided in the course of which the data card (53) is either placed into a magazine (57) for finished data cards (53) or discarded as a reject product (58).

10. The production system as claimed in any one of claims 7 to 9, **characterised in that** the personalisation line (15) has a transporting apparatus (23) including an endless transport path (24) along which at least one workpiece support (25) may be moved.

11. The production system as claimed in any one of claims 6 to 10, **characterised in that** within the production line (14) and/or the personalisation line (15), the workpiece supports (25) may preferably be moved along the transport path (24) of the transporting apparatus (23) in a cycled manner.

12. The production system as claimed in any of the preceding claims, **characterised in that** the workpiece support (25) may be moved through the at least one station (26, 33, 36, 41, 46, 49, 52) using a carriage (61) of the transporting apparatus (23) and **in that** preferably the workpiece support (25), while being in said at least one station (26, 33, 36, 41, 46, 49, 52), may be lifted away from the carriage (61) and transferred to a processing position within said at least one station (26, 33, 36, 41, 46, 49, 52), preferably so by means of guide rollers (67) disposed on the workpiece support (25).

13. The production system as claimed in claim 12, **characterised in that** the card blank (28) is fixed within the workpiece support (25) by means of positioning elements (69) and an accommodation recess (68) formed in the workpiece support (25) has a depth which is smaller than the thickness of the card blank (28).

14. The production system as claimed in any one of claims 12 or 13, **characterised in that** the workpiece support (25) has alignment elements by means of which the workpiece support (25) is aligned with respect to the carriage (61) and within the stations (26, 33, 36, 41, 46, 49, 52) .

15. The production system as claimed in claim 13, **characterised in that** the workpiece support (25) receives at least one heat-conductive element (71) placed within the accommodation recess (68) on which the card blank (28) is supported.

## Revendications

1. Installation de production destinée à fabriquer des cartes de données (53) pour des documents de sécurité formés par un composite stratifié qui est constitué d'au moins deux couches assemblées par stratification, laquelle comprend au moins une chaîne de production (14) :
- avec un dispositif de transport (23) qui comprend plusieurs porte-pièces (25) qui peuvent être déplacés le long d'un parcours de transport (24) du dispositif de transport (23),
- avec une station de placement (26) qui comprend un magasin (27) destiné à stocker des cartes brutes (28) coupées à une dimension finale, et qui comprend un dispositif de manipulation (29) destiné à placer sur le porte-pièce (25) une carte brute (28) provenant du magasin (27),
- avec une station d'impression (33) dans laquelle peut être imprimée une carte brute (28) amenée par le porte-pièce (25),
- avec, succédant à celle-ci, une station de sortie (36) grâce à laquelle au moins une couche de recouvrement (35) peut être disposée sur la carte brute imprimée (28),
- avec une station de stratification (41) destinée à assembler par stratification la carte brute imprimée (28) à ladite au moins une couche de recouvrement (35),
- avec une station d'usinage (46) dans laquelle la carte brute imprimée (28) peut être coupée ou découpée à une dimension finale de la carte de données (53),
- les porte-pièces (25) se déplaçant le long d'un parcours de transport sans fin (24) en passant par toutes les stations (26, 28, 33, 36, 41, 46) affectées audit parcours de transport (24), et ce en étant activés de manière individuelle pour le temps passé dans chaque station.

2. Installation de production selon la revendication 1, **caractérisée en ce que** le porte-pièce (25) présente une réception (68) pour recevoir la carte brute (28) coupée à une dimension finale qui correspond à une dimension finale de la carte de données finie (48).

3. Installation de production selon la revendication 1 ou 2, **caractérisée en ce qu'**entre la station de sortie (36) et la station de stratification (41) est prévue une station de réchauffe (38) qui réchauffe ladite au moins une couche de recouvrement (35) appliquée sur la carte brute imprimée (28).

4. Installation de production selon l'une quelconque des revendications précédentes, **caractérisée en ce qu'**entre le magasin (27) et la station d'impression (33) est prévue une station de chauffage (31) pour la carte brute (28).

5. Installation de production selon l'une quelconque des revendications précédentes, **caractérisée en ce qu'**avant ou après la station d'impression (33) est prévue une station d'amenée pour un autre film ou une autre couche, en particulier un film holographique.

6. Installation de production selon l'une quelconque des revendications précédentes, **caractérisée en ce qu'**entre la station de stratification (41) et la station d'usinage (46) est prévue une zone tampon (43) .

7. Installation de production selon l'une quelconque des revendications précédentes, **caractérisée en ce qu'**une chaîne de personnalisation (15) est située en aval de la chaîne de production (14) et que de préférence la station d'usinage (46) forme une interface (21) entre la chaîne de production (14) et la chaîne de personnalisation (15).

8. Installation de production selon la revendication 7, **caractérisée en ce qu'**entre la chaîne de production (14) et la chaîne de personnalisation (15) sont prévues au moins deux stations d'usinage (46) grâce auxquelles la carte brute (28) imprimée et stratifiée est coupée à une dimension finale de la carte de données (53).

9. Installation de production selon l'une quelconque des revendications 7 ou 8, **caractérisée en ce que** la chaîne de personnalisation (15) comprend au moins une station de personnalisation (49) et une station de contrôle de qualité (52), et **en ce que** la station de personnalisation (49) présente de préférence une personnalisation au laser et/ou une station de programmation pour une mémoire et/ou un transpondeur se trouvant dans ou sur la carte de données (53) à la dimension finale et achève ainsi la réalisation de la carte de données (53), et **en ce que** la station de contrôle de qualité (52) est suivie de préférence par une station de prélèvement (54) dans laquelle la carte de données (53) est retirée du porte-pièce (25) et dans laquelle est prévu un triage lors duquel la carte de données (53) est soit transférée dans un magasin (57) pour cartes de données finies (53) soit rejetée en tant que pièce de rebut (58).

10. Installation de production selon l'une quelconque des revendications 7 à 9, **caractérisée en ce que** la chaîne de personnalisation (15) présente un dispositif de transport (23) avec un parcours de transport sans fin (24) le long duquel peut être déplacé au moins un porte-pièce (25).

11. Installation de production selon l'une quelconque des revendications 6 à 10, **caractérisée en ce que**, dans la chaîne de production (14) et/ou dans la chaîne de personnalisation (15), le porte-pièce (25) peut être déplacé de préférence de manière cadencée le long du parcours de transport (24) du dispositif de transport (23) .

12. Installation de production selon l'une quelconque des revendications précédentes, **caractérisée en ce que** le porte-pièce (25) peut être déplacé à travers ladite au moins une station (26, 33, 36, 41, 46, 49, 52) grâce à un chariot (61) du dispositif de transport (23), et **en ce que** le porte-pièce (25) est de préférence soulevé du chariot (61) dans ladite au moins une station (26, 33, 36, 41, 46, 49, 52) et peut être transféré, au niveau de ladite au moins une station (26, 33, 36, 41, 46, 49, 52), dans une position d'usinage, de préférence grâce à des galets de guidage (67) disposés sur ledit porte-pièce (25).

13. Installation de production selon la revendication 12, **caractérisée en ce que** la carte brute (28) est maintenue en place dans le porte-pièce (25) grâce à des éléments de positionnement (69) et **en ce qu'**une réception (68) formée dans le porte-pièce (25) présente une profondeur inférieure à l'épaisseur de la carte brute (28).

14. Installation de production selon l'une quelconque des revendications 12 ou 13, **caractérisée en ce que** le porte-pièce (25) présente des éléments d'orientation grâce auxquels le porte-pièce (25) est orienté par rapport au chariot (61) et dans les stations (26, 33, 36, 41, 46, 49, 52).

15. Installation de production selon la revendication 13, **caractérisée en ce que** le porte-pièce (25) reçoit au moins un élément conducteur de chaleur (71) dans la réception (68) dans laquelle repose la carte brute (28).
